# EUROPÄISCHE PATENTSCHRIFT

(11) **EP 0 639 094 B1**
(45) Veröffentlichungstag und Bekanntmachung des Hinweises auf die Patenterteilung: **28.08.1996**
(21) Anmeldenummer: 94909083.1
(22) Anmeldetag: 28.02.1994
(51) Int. Cl.: A63F 9/00

(54) **ZUSAMMENSETZWORTSPIEL**
WORD ASSEMBLING SET
JEU DE CARACTERES A ASSEMBLER

(30) Priorität: 03.03.1993 DE 4306666
(43) Veröffentlichungstag der Anmeldung: 22.02.1995
(73) Patentinhaber: ELSEN, Freddy, D-25421 Pinneberg (DE)
(72) Erfinder: ELSEN, Freddy, D-25421 Pinneberg (DE)
(74) Vertreter: Schulze Horn, Stefan, Dipl.-Ing. M.Sc.
(86) Internationale Anmeldenummer: EP9400574
(87) Internationale Veröffentlichungsnummer: WO9420181

(56) Entgegenhaltungen:
- GB-A- 2 196 542
- US-A- 1 442 165
- US-A- 2 474 447
- US-A- 4 918 758

## Beschreibung

Die Erfindung betrifft ein Zusammensetzwortspiel zum Übermitteln von Grüßen, Glückwünschen und Mitteilungen aller Art nach dem Oberbegriff des Patentanspruchs 1.

Ein derartiges Zusammensetzwortspiel ist aus der US-A-4.918.758 bekannt. Das bekannte Zusammensetzwortspiel offenbart ein am Körper zu tragendes, elastisches Textilband, welches um die Stirn oder den Arm einer Person geschlungen wird. Derartige Textilbänder sollen beim Freizeitsport der Schweißaufnahme dienen. Nach der Lehre des obigen US-Patents werden Buchstaben und/oder graphische Symbole mittels einer Vielzahl von textilen Haken und Ösen (sogenannter Klett-Verschluß) auf dem Textilband befestigt.

Nachteilig bei dem bekannten Zusammensetzwortspiel ist, daß es sich nicht zum Verschicken eignet, der Raum für einen Spruch auf dem Textilband durch die an den Körper anzupassenden Abmaße beschränkt ist und die Befestigung sich ungewollt lösen kann, insbesondere bei längerer Benutzung.

Aus der GB-A-2.196.542 sind ein Bild-Puzzle, Spiel und eine Grußkarte bekannt, wobei auf einer flachen Unterlage eine Vielzahl von kleineren Bildelementen mit Hilfe von Reibkraft, Magnetkraft, Oberflächenhaftung oder Haken und Ösen (Klettverschluß) lösbar zu befestigen ist. Vorzugsweise bezieht sich die obige technische Lehre auf Spiele wie Schach, Backgammon und Scrabble.

Nachteilig ist auch hier die fehlende Eignung zum Versensen aufgrund der relativ leichten Verschiebbarkeit der Bildelemente, die andererseits benötigt wird, um die Bildelemente in Form von Spielfiguren zu verschieben.

Ein Zusammensetzwortspiel ist auch aus dem DE-GM 76 15 173 bekannt. Nachteilig bei dem bekannten Zusammensetzwortspiel ist, daß die einzelnen Buchstaben, Symbole und Figuren aufgrund elektrostatischer Haftung nur auf einem glatten Werkstoff haften und ohne weiteres verschiebbar sind. Deshalb besteht nachteilig die Gefahr, daß die zusammengestellten Wörter während des Versands verändert und damit unlesbar werden.

Es ist auch aus der praktischen Anwendung bekannt, daß Grüße, Glückwunsche und sonstige Mitteilungen durch Gruß- oder Glückwunschkarten überbracht werden.

Zwar gibt es eine enorme Vielfalt an Karten, jedoch bleibt es immer ein bedrucktes Stück Papier, das den Rahmen vorgibt und nur sehr begrenzt die Möglichkeit bietet, z.B. durch Hinzufügen einiger Zeilen eine persönliche, individuelle Note zu erhalten.

Um unterschiedlichste Ansprüche erfüllen zu können, muß ein großes Sortiment bereitgehalten werden, das wiederum entsprechende Lagerkapazitäten verlangt.

Es ist jedoch nicht wirtschaftlich, für alle denkbaren Anlässe und Gelegenheiten die passende Karte auf den Markt zu bringen, da möglichst hohe Auflagen erzielt werden müssen, um kostengünstig anbieten zu können.

Weiterhin sind in Schrift vorgedruckte Karten auf den jeweiligen Sprachraum begrenzt.

Es ist die Aufgabe der vorliegenden Erfindung, ein gattungsgemäßes Zusammensetzwortspiel derart weiterzuentwickeln, daß die Buchstaben, Symbole und Figuren unverschiebbar und dauerhaft in genügend großer Anzahl anbringbar sind und dabei die Gestaltungsfreiheit der vorzugsweise verwendeten Spruchbänder nicht beeinträchtigt wird.

Die Lösung der Aufgabe erfolgt mit einem gattungsgemäßen Zusammensetzwortspiel mit den kennzeichnenden Merkmalen des Anspruchs 1 oder alternativ mit den kennzeichnenden Merkmalen des Anspruchs 2.

Dadurch, daß zwei Befestigungshaken vorgesehen sind, die am oberen und unteren Rand jedes Buchstabens und/oder jedes Symbols und/oder jeder Figur befestigt sind, wobei eine durch die beiden Befestigungshaken verlaufende Gerade etwa den Schwerpunkt des Buchstabens oder der Figur oder des Symbols schneidet, ergibt sich als Vorteil,
- daß mit einem einzigen Zusammensetzwortspiel für jeden Anlaß der passende Spruch oder Gruß zusammengestellt werden kann,
- daß auf wenig Raum für jeden Anlaß die passende Kombination bereitgehalten werden kann,
- daß durch die Phantasie eines jeden einzelnen Glückwünsche oder Grüße ganz persönlich und in nahezu unendlicher Vielzahl gestaltet werden können, die gleichzeitig den Charakter eines Geschenks erfüllen können,
- daß das Zusammensetzwortspiel mit wenig Schriftarten in fast allen Ländern verwendet werden kann,
- und daß die Buchstaben, Symbole und Figuren schon beim Entwurf eines Spruches mehfach umgestellt werden können, um ihre Wirkung zu beurteilen,
- und daß der Empfänger des Grußes sie bei lösbarer Anbringung für einen neuen Anlaß wiederverwenden kann.

Der Buchstabe, die Figur oder das Symbol wird vorzugsweise nach seinen/ihren Konturen ausgestanzt und auf geeignetes Material aufgebracht, z.B. geklebt.

Erfindungsgemäß sind auf der Rückseite eines Buchstabens, eines Symbols oder einer Figur am oberen und unteren Rand auf einer Achse, die etwa durch den Schwerpunkt verläuft, zwei Befestigungshaken angebracht. Bei asymmetrischen Buchstaben etc. muß die Anordnung der Befestigungshaken sich so am Schwerpunkt orientieren, daß ein senkrechtes Aufhängen möglich ist. Dabei hängt der Buchstabe etc. mit Sicherheit gerade.

Zweckmäßig ist vorgesehen, daß die vorzugsweise flache Unterlage ein vorzugsweise gewebtes, an sich bekanntes Schleifenband oder Dokoband ist.

Durch Verwendung der Deko- oder Schleifenbänder können die Buchstaben etc. zu senkrecht oder waagerecht angeordneten Wort- oder Satzketten verbunden werden, das geschieht bei dem Zusammensetzwortspiel nach Anspruch 1 durch einfaches Einstechen des Befestigungshakens in die meist gewebte Struktur der Bänder.

Ein Verdrehen einer z.B. senkrecht zusammengefügten Wortkette wird durch die flache Form des Schleifenbandes gegenüber einem runden Querschnitt z.B. einer Kordel erheblich erschwert.

Die gleichen Vorteile ergeben sich daraus, daß jeder Buchstabe und/oder jedes Symbol und/oder jede Figur aus zwei Teilen besteht, die vorzugsweise deckungsgleich aufeinander legbar sind, daß eines der beiden Teile auf seiner beim Aufeinanderlegen inneren Seite mindestens einen Befestigungshaken aufweist, daß die beiden Teile jeweils auf einem etwa gegenüberliegenden Bereich ihrer inneren Seite eine Verzahnung aufweisen, und daß die beiden Teile durch ein Federelement verbunden sind derart, daß die Federkraft die beiden Teile zusammendrückt, wobei das Befestigungselement vorzugsweise ein Befestigungshaken ist.

So ermöglicht diese Ausführung vorteihaft durch die Verzahnung die Aufnahme kleiner Geschenke, z.B. einer Rose oder eines Geldscheins. Die Anordnung des Federelements, der Verzahnung oder der Befestigungshaken ist von der jeweiligen Buchstabenform anhängig, wenn angestanzte Buchstaben verwendet werde.

Zwei bevorzugte Ausgestaltungen der Erfindung werden nunmehr anhand einer Zeichnung näher erläutert. Es zeigt in
- Figur 1: eine Ausgestaltung in Draufsicht auf einen beispielhaft ausgewählten Buchstaben "B", in
- Figur 2: die Rückseite von Figur 1, in
- Figur 3: eine Seitenansicht von Figur 1, in
- Figur 4: eine vergrößerte Seitenansicht eines Befestigungshakens unten in Figur 3, in
- Figur 5: eine weitere Ausgestaltung in Draufsicht auf einen beispielhaft ausgewählten Buchstaben "B", in
- Figur 6: die Rückseite von Figur 5, in
- Figur 7: eine Seitenansicht von Figur 5, in
- Figur 8: eine Ansicht von Figur 7 in Richtung des Pfeils A.

Figur 1 zeigt den Umriß der Vorderseite 2 des Buchstabens "B" und Figur 2 dessen Rückseite, wobei der Buchstabe "B" als flacher Körper aus einem geeigneten Material z.B. durch Stanzen hergestellt ist.

In Figur 2 sind zwei Befestigungshaken 1 angebracht, wobei deren Ausführung und Anordnung in Figur 3 dargestellt ist. Die Befestigungshaken weisen eine geschwungene, allgemein S-förmige Form auf und enden in einer Spitze.

Figur 4 zeigt einen vergrößerten Befestigungshaken 1 auf einen Ausschnitt des Buchstabens "B" mit einem Stück Schleifenband 3, das in Richtung des Pfeils auf den Befestigungshaken 1 aufsteckbar ist.

Figur 5 zeigt den Umriß der Vorderseite 4 des großen Buchstabens "B" und Figur 6 dessen Rückseite 4', wobei 4 und 4' zwei deckungsgleiche, flache Körper sind, wie aus den Figuren 7 und 8 ersichtlich ist.

Figuren 7 und 8 zeigen ein Federelement 5, welches hier als Spiralfeder ausgeführt ist, welche die Vorderseite 4 und die Rückseite 4' zusammendrückt und gegen die Federkraft aufbiegbar ist, so daß Vorder- und Rückseite auseinanderklaffen.

Weiter ist in Figur 8 eine Verzahnung 6 erkennbar, die sowohl auf der Vorderseite als auch auf der Rückseite 4' angebracht ist derart, daß die beiden Verzahnungsteile einander gegenüberliegen.

## Patentansprüche

1. Zusammensetzwortspiel zum Übermitteln von Grüßen, Glückwünschen und Mitteilungen aller Art, wobei aus einzelnen Buchstaben, verschiedenen Symbolen und Figuren Worte, Sätze und Wortspiele vorzugsweise als Spruchbänder zusammenstellbar sind, so daß für eine Vielzahl von Anlässen Mitteilungen individuell abstimmbar sind, wobei jeder Buchstabe und/oder jedes Symbol und/oder jede Figur auf der einer vorzugsweise flachen Unterlage zugekehrten Seite jeweils mindestens ein Befestigungselement aufweist, und wobei der Buchstabe und/oder das Symbol und/oder die Figur mittels des Befestigungselements auf der vorzugsweise flachen Unterlage anbringbar ist,
dadurch gekennzeichnet,
daß zwei Befestigungshaken (1) vorgesehen sind, die am oberen und unteren Rand jedes Buchstabens und/oder jedes Symbols und/oder jeder Figur befestigt sind, wobei eine durch die beiden Befestigungshaken (1) verlaufende Gerade etwa den Schwerpunkt des Buchstabens oder der Figur oder des Symbols schneidet.

2. Zusammensetzwortspiel nach dem Oberbegriff des Anspruchs 1,
dadurch gekennzeichnet,
daß jeder Buchstabe und/oder jedes Symbol und/oder jede Figur aus zwei Teilen (4,4') besteht, die vorzugsweise deckungsgleich aufeinander legbar sind, daß eines der beiden Teile (4,4') auf seiner beim Aufeinanderlegen inneren Seite mindestens einen Befestigungshaken (1) aufweist, daß die beiden Teile (4,4') jeweils auf einem etwa gegenüber liegenden Bereich ihrer inneren Seite eine Verzahnung (6) aufweisen, und daß die beiden Teile (4,4') durch ein Federelement (5) verbunden sind derart, daß die Federkraft die beiden Teile (4,4') zusammendrückt.

## Claims

1. A word assembling set for transmitting greetings, congratulations and messages of all kinds, wherein words, sentences and word games are assemblable out of single letters, various symbols and figures preferably in the form of banners such, that messages are individually assemblable for a plurality of events,
wherein
each letter and/or each symbol and/or each figure comprises at least one fastening element at the side facing a preferably flat base, and wherein the letter and/or the symbol and/or the figure is attachable at the preferably flat base by means of the fastening element,
**characterized in**
that two fastening hooks (1) are provided which are attached at the upper and lower edge of each letter, and/or symbol, and/or figure wherein a straight line extending through the two fastening hooks (1) approximately intersects the centre of gravity of the letter, or the figure, or the symbol.

2. A word assembling set according to the preamble of claim 1,
**characterized in**
that each letter and/or figure and/or symbol consists of two parts (4,4') which preferably are placeable onto each other with a common contour, that one of the two parts (4,4') at the inner side thereof when in the assembled state comprises at least one fastening hook (1), that each of the two parts (4,4') comprises a denticulation (6) at about opposing areas of the inner side, and that the two parts (4,4') are connected by a spring element (5) such, that the spring force compresses the two parts (4,4').

## Revendications

1. Jeu de caractères à assembler destiné à la transmission de salutations, de voeux et de communications de toute sorte, dans lequel des mots, phrases et jeux de mots pouvent être assemblés de préférence sous la forme de banderoles à partir de lettres isolées, de différents symboles et figures de telle manière que, pour un certain nombre d'occasions, on peut adapter des communications de manière individuelle, dans lequel chaque lettre et/ou chaque symbole et/ou chaque figure comporte, sur la face tournée vers un support de préférence plat, à chaque fois, au moins un élément de fixation et dans lequel la lettre et/ou le symbole et/ou la figure peut être placé sur le support de préférence plat au moyen du dispositif de fixation, caractérisé en ce que l'on prévoit deux crochets de fixation (1) qui sont fixés sur les bords supérieur et inférieur de chaque lettre et/ou de chaque symbole et/ou de chaque figure, une ligne droite passant par les deux crochets de fixation (1) intersectant approximativement le centre de gravité de la lettre et/ou du symbole et/ou de la figure.

2. Jeu de caractères à assembler selon le préambule de la revendication 1, caractérisée en ce que chaque lettre et/ou chaque symbole et/ou chaque figure est constitué de deux parties (4, 4') qui peuvent être posées l'une sur l'autre de préférence avec coïncidence, en ce que l'une des deux parties (4, 4') comporte, sur sa face intérieure lors de l'application l'une sur l'autre, au moins un crochet de fixation (1), en ce que les deux parties (4, 4') comportent chacune, sur une zone de leur face intérieure se trouvant sensiblement opposée, une denture (6) et en ce que les deux parties (4, 4') sont reliées au moyen d'un élément formant ressort (5) de telle sorte que la force élastique presse les deux parties (4, 4') l'une contre l'autre.
